# EUROPÄISCHE PATENTSCHRIFT

(11) **EP 3 094 589 B1**
(45) Veröffentlichungstag und Bekanntmachung des Hinweises auf die Patenterteilung: **06.03.2019**
(21) Anmeldenummer: 15702157.7
(22) Anmeldetag: 16.01.2015
(51) Int. Cl.: B66C 13/22, B66C 9/16, B66C 7/02

(54) **SYSTEM ZUR SCHRÄGLAUFVERHINDERUNG EINES HÄNGEKRANS**
SYSTEM FOR PREVENTING A SUSPENSION CRANE FROM SLANTING
SYSTÈME EMPÊCHANT TOUTE DÉRIVE D'UN PONT ROULANT SUSPENDU

(30) Priorität: 17.01.2014 DE 102014100495
(43) Veröffentlichungstag der Anmeldung: 23.11.2016
(73) Patentinhaber: Konecranes Global Corporation, 05830 Hyvinkää (FI)
(72) Erfinder: FREITAG, Holger, 44894 Bochum (DE); MACCIONI, Giorgio, 58455 Witten (DE); PERSICO, Giuliano, 58300 Wetter (DE)
(74) Vertreter: Moser Götze & Partner Patentanwälte mbB
(86) Internationale Anmeldenummer: PCT/EP2015/050820
(87) Internationale Veröffentlichungsnummer: WO 2015/107173

(56) Entgegenhaltungen:
- DE-A1- 2 320 610
- FR-A1- 2 307 754
- JP-A- S60 112 586
- US-A- 2 932 260
- US-A- 3 166 023

## Beschreibung

Die Erfindung betrifft einen Hängekran mit zwei abgehängten parallelen Laufschienen, die jeweils eine Lauffläche für ein angetriebenes Fahrwerk ausbilden, und mit einer Kranbrücke, die beidseitig an den Fahrwerken aufgehängt ist, sowie mit einer Vorrichtung zur Erfassung eines Schräglaufs der Kranbrücke, die in den Antrieb eines der Fahrwerke zur Behebung des Schräglaufs regelnd eingreift.

Auch betrifft die Erfindung ein Verfahren zur Vermeidung eines Schräglaufs einer Kranbrücke eines Hängekrans, wobei der Hängekran mit zwei abgehängten Laufschienen, die jeweils eine Lauffläche für ein angetriebenes Fahrwerk ausbilden, und mit einer Kranbrücke, die beidseitig an den Fahrwerken aufgehängt ist, sowie mit einer Vorrichtung zur Erfassung eines Schräglaufs der Kranbrücke versehen ist, die in den Antrieb des Fahrwerks zur Behebung des Schräglaufs regelnd eingreift.

Von der Demag Cranes & Components GmbH, Wetter Deutschland, sind solche Hängekrane allgemein bekannt, die mittels eines sogenannten KBK Baukastensystems zusammengestellt sind. Sie umfassen meist entsprechende Laufschienen mit innenliegender Laufwagenbahn und oben angeordneter Schleifleitung. Daneben sind auch I-förmige Profilschienen mit außenlaufenden Fahrwerken bekannt. Auch können Kabelschleppen eingesetzt werden. Die Laufschienen weisen einen Schienenkopf für die Bereitstellung einer Aufhängung zur Befestigung an Decken, Wänden etc. und einen Schienenkörper zur Bereitstellung der funktionalen Aspekte, wie Laufwagenfahrbahnen, Tragabschnitte etc. auf. An den in den Schienen verfahrbaren Laufwagen bzw. Fahrwerken werden wiederum Kranbrücken abgehängt, an denen die eigentliche Hubvorrichtung quer zu den Laufschienen verfahrbar ist.

Entsprechende selbsttragende Laufschienen für Hängebahnen, Hängekrane u. dgl. sind beispielsweise aus der DE 1 249 301 bekannt. Die dort beschriebene Laufschiene ist im Querschnitt beispielsweise aus zwei symmetrisch zur vertikalen Längsmittelebene angeordneten dünnwandigen Profilen zusammengesetzt, die Rollenpaare eines Fahrwerks mit oberen Wandungen und schräg nach unten zur Längsmittelebene verlaufenden Seitenwänden sowie zwei beiderseits eines unteren Schlitzes liegenden, zu diesem abwärts geneigten Fahrbahnen umschließen und oben an der Längsmittelebene mit je einem erst nach oben und dann nach außen von der Längsmittelebene weisenden Steg versehen sind, der an dem Steg des zweiten Profilstabes im nach oben weisenden Teil anliegt und mit diesem verbunden ist. Die oberen Profilwandungen fallen von der Längsmittelebene nach außen ab und der Abstand zwischen den schrägen Seitenwänden ist nur so groß, dass die Laufschiene einem Fahrwerk Platz bietet, dessen Breite nur von einem plattenförmigen Tragkörper und an diesem dicht angeordneten Rollen bestimmt ist. Die Laufschiene wird dabei über die nach oben weisenden Stege mittels einer Aufhängung beispielsweise an der Hallendecke befestigt, wobei die Aufhängung die nach oben weisenden Stege im nach außen weisenden Teil umklammert.

Diese Konstruktionen haben sich bewährt.

Bei kranbrückenartigen Anordnungen mit zwei parallelen Hängeschienen mit Verfahrwagen und dazwischen aufgehängter Kranbrücke beziehungsweise Traverse kann es zum Schräglauf der Kranbrücke beziehungsweise Traverse kommen. Diesen gilt es zu vermeiden beziehungsweise zu erkennen und zu beheben.

Von der Siemens AG ist dazu ein SIMOCRANE CeNIT System für Brückenkrane bekannt, bei dem am Kopfträger ein berührungslos arbeitender Sensor den Querversatz zwischen üblicher Weise aufgeständerten Laufschienen und daran ablaufenden Spurkränzen der Laufräder mit hoher Genauigkeit misst und daraufhin über eine SPS die Antriebsregelung zur Behebung eines Schräglaufs erfolgt.

Von der Firma PSI Technics ist es bekannt, an beiden Seiten einer Kranbrücke absolute Wegmesssensoren einzusetzen, die die Schrägstellung aus der Differenz der gemessenen absoluten Wege bestimmen lassen.

In Bezug auf Verladebrücken offenbart das deutsche Patent DE 838 946 ein sogenanntes Geradlauf-Triebwerk. Die Verladebrücke weist einen horizontalen Brückenträger auf, der an seinen Enden über jeweils eine längsprofilförmige Brückenstütze auf üblicher Weise aufgeständerten und parallel zueinander angeordneten Fahrschienen verfahrbar ist. Die beiden Brückenstützen sind leicht winkelbeweglich zu dem Brückenträger und an einem der beiden Brückenstützen ist ein Zeiger starr befestigt, der bei einer Schiefstellung des Brückenträgers entsprechend der daraus resultierenden Schiefstellung der Brückenstützen zu dem Brückenträger seine Lage relativ zu dem Brückenträger ändert. Das Ende des Zeigers befindet sich bei einer Normalstellung des Brückenträgers, d.h. rechtwinklig zu der Brückenstütze, zwischen zwei mit Abstand zu dem Zeiger und gegenüberliegenden angeordneten Schaltern. Über das Ende des Zeigers sind je nach Schiefstellung des Brückenträgers einer der beiden Schalter betätigbar, über die ein Korrekturantrieb, der neben einem normalen Fahrantrieb vorhanden ist, betätigt, um die Schiefstellung des Brückenträgers zu korrigieren. Eine vergleichbare Schaltvorrichtung zur Steuerung eines Geradlaufs einer Verladebrücke ist aus der Patentschrift DD 19 371 bekannt. Dort kommt anstatt des Zeigers ein erstes Ritzel an der Brückenstütze, das mit einem zweiten Ritzel an dem Brückenträger kämmt, zum Einsatz. An dem zweiten Ritzel ist ein Kontakt befestigt, der je nach Schiefstellung des Brückenträgers einen der beiden Schalter betätigt.
Anstatt Zeiger und Ritzel kommen in der europäischen Patentschrift EP 0 490 185 B1 Verschiebungs- oder Weg-Detektoren zwischen den Brückenstützen und dem Brückenträger zum Einsatz.
In der deutschen Offenlegungsschrift DE 2 320 610 A ist ein hydraulisch angetriebener Laufkran beschrieben, dessen Brückenstützen jeweils über einen hydraulischen Fahrmotor angetrieben sind. Um einen Schräglauf des Brückenträgers zu vermeiden, ist ein verstellbares hydraulisches Drosselorgan vorgesehen, dass in Abhängigkeit einer Schrägstellung zwischen Brückenstützen und Brückenträger betätigt. Je nach Stellung des Drosselorgan werden die hydraulischen Fahrmotoren mit gleichen oder verschiedenen Volumenströmen des Druckmittels versorgt.

Die JP 360112586 A offenbart einen Hängekran mit zwei parallelen Laufschienen, die jeweils eine Lauffläche für ein angetriebenes Fahrwerk ausbilden, und mit einer Kranbrücke, die beidseitig an den Fahrwerken aufgehängt ist, wobei jedes Fahrwerk einen Antrieb in Form eines Elektromotors aufweist, so dass beide Elektromotoren parallel ansteuerbar und darüber beide Fahrwerke antreibbar sind, sowie mit einer Vorrichtung zur Erfassung eines Schräglaufs der Kranbrücke, die in den Antrieb eines der Fahrwerke zur Behebung des Schräglaufs regelnd eingreift, wobei die Vorrichtung die Schrägstellung der Kranbrücke relativ zu dem einen der Fahrwerke aufnimmt, wozu die Vorrichtung zwischen der Kranbrücke und dem einen der Fahrwerke angeordnet ist, eine Relativbewegungserfassung mittels einer Sensorvorrichtung ausgestaltet ist, wobei die Sensorvorrichtung ausgestaltet ist, um die Differenz der von Sensoren kommenden Signale auszuwerten, um hierüber die Schrägstellung mittels einer Differenzschaltung zu bestimmen und in eine Antriebsregelung derart einfließen zu lassen, dass zur Behebung des Schräglaufs die Vorrichtung die Drehzahl des Elektromotors des Antriebs des einen der Fahrwerke über die Antriebsregelung erhöht oder erniedrigt.

Der Erfindung liegt die Aufgabe zu Grunde, eine vereinfachte Vorrichtung und ein Verfahren zur Verhinderung eines Schräglaufs bei Hängekranen mit zwei abgehängten parallelen Laufschienen bereitzustellen, die ohne aufwendige Mess- und Regelungstechnik auskommen.
Diese Aufgabe wird durch die in Anspruch 1 wiedergegebene Vorrichtung und das in Anspruch 7 wiedergegebene Verfahren gelöst. Erfindungsgemäß ist erkannt worden, dass wenn die Vorrichtung zur Erfassung des Schräglaufs die Schrägstellung der Kranbrücke selbst relativ zum einen Fahrwerk aufnimmt, wozu die Vorrichtung zur Erfassung des Schräglaufs zwischen der Kranbrücke und dem einen Fahrwerk angeordnet ist, eine vereinfachte Lösung zur Verhinderung des Schräglaufs bereitgestellt werden kann. Die erfindungsgemäße Vorrichtung zur Erfassung des Schräglaufs nutzt also direkt die Schrägstellung durch den Schräglauf der Kranbrücke aus und nicht etwa indirekte Maße wie beispielsweise im obigen Stand der Technik.

Somit reicht es aus, wenn die Vorrichtung eine einfache Erfassung der Relativbewegung zwischen Kranbrücke und Fahrwerk umfasst. Diese kann also mit einfachen Mitteln ausgestaltet werden, da im Rahmen der gattungsgemäßen Hängekrane keine hohen Anforderungen an die Genauigkeit gestellt sind.

Eine entsprechende Sensorvorrichtung oder Messvorrichtung kann zwei relativ zu einander bewegliche Einheiten umfassen, die ausrichtungsfest zur Kranbrücke bzw. ausrichtungsfest zum Fahrwerk angeordnet sind, also die zu nutzende Schrägstellung direkt verwendet.

Im einfachsten Fall umfasst die Sensorvorrichtung zwei als Schalter ausgebildete sich gegenüberliegende Anschläge, die ausrichtungsfest zum Fahrwerk angeordnet sind, und einen Stößel, der sich zwischen den Anschlägen erstreckt und ausrichtungsfest zur Kranbrücke angeordnet ist. Der Stößel kann also die Schalter betätigen und je nach Lage (schräge oder gerade) die Schalter differenziert betätigen, um die Schrägstellung direkt in die Antriebsregelung einzugeben.

Der mit der Kranbrücke fluchtende Stößel liegt demnach in einer Ausführungsform zwischen den sich gegenüberliegenden Schaltern, die zum Fahrwerk beziehungsweise Laufschiene ausgerichtet sind, und betätigt diese beim Geradeauslauf gleichmäßig und beim Schräglauf unterschiedlich.

Alternativ weist die Sensorvorrichtung zwei als Schalter ausgebildete sich gegenüberliegende Anschläge, die ausrichtungsfest zur Kranbrücke angeordnet sind, und einen Stößel auf, der sich zwischen den Anschlägen erstreckt und ausrichtungsfest zum Fahrwerk angeordnet ist.

Die Anschläge können z.B. als Mikroschalter ausgebildet sein. Ebenfalls möglich ist es, wenn die Anschläge als Linearschalter, insbesondere Linearpotentiometer ausgebildet sind. Dann kann das Ausmaß der Schrägstellung kontinuierlich und genauer erfasst werden.

Die Anschläge und der Stößel können mit anderen Worten derart zueinander angeordnet sein, dass die Anschläge in der nicht Schräglaufstellung vom Stößel kontaktiert werden. Alternativ ist es genau umgekehrt und die Schalter werden beim Geradeauslauf nicht kontaktiert, sondern nur bei Schrägstellung.

Auch sind vorzugsweise die Anschläge und der Stößel derart zueinander angeordnet, dass (nur) einer der Anschläge in der Schräglaufstellung vom Stößel kontaktiert wird. Alternativ werden die Anschläge zwar beide kontaktiert, aber unterschiedlich stark beaufschlagt. Hinkt also die Seite der Kranbrücke an der gemessen wird hinterher, so wird beispielsweise der in Fahrtrichtung hintere Anschlag betätigt bzw. stärker beaufschlagt. Im umgekehrten Fall, wenn also dieselbe Seite der Kranbrücke vorausfährt, wird der vordere Anschlag betätigt bzw. stärker beaufschlagt. Der eingesetzte Sensor (Kraftmessdose) kann daher ggf. auch eine Kraftmessung vornehmen.

Die Sensorvorrichtung ist daher ausgestaltet, um je nach Kontaktierung der Anschläge die Drehzahl des Antriebs zu erhöhen oder zu erniedrigen, um den Schräglauf durch positive oder negative Beschleunigung des Fahrwerks zu beheben bzw. verringern. Sie wertet also die Differenz der von den Anschlägen bzw. Schaltern oder allg. Sensoren kommenden Signale aus, um die Schrägstellung bzw. den Schräglauf zu bestimmen und in die Antriebsregelung einfließen zu lassen.
Generell sind alle Sensoren einsetzbar, die eine schräglaufproportionale Information erfassen. Es können dabei sowohl "digitale" (ON/OFF) als auch analoge Sensoren, die ein proportionales kontinuierliches Ausgangssignal erzeugen (beispielsweise Potentiometer) eingesetzt werden. Es kann sich dabei sowohl um kontaktbehaftete (wie bei der Mikroschalterlösung) oder berührungslos (wie beispielsweise bei induktiven Näherungsschalter) arbeitende Sensoren handeln. Die einfachste Sensorart ist die "kontaktbehaftete digitale". Auch ein Potentiometer, ggf. als Drehpotentiometer an der Aufhängung angeordnet zur Erfassung des Drehwinkels wäre ebenfalls möglich, sowie - wie oben bereits erwähnt - Kraftmesssensoren. Die Erfindung betrifft ebenfalls ein entsprechendes Verfahren zur Vermeidung eines Schräglaufs einer Kranbrücke eines Hängekrans, wobei der Hängekran mit zwei abgehängten Laufschienen, die jeweils eine Lauffläche für ein angetriebenes Fahrwerk ausbilden, und mit einer Kranbrücke, die beidseitig an den Fahrwerken aufgehängt ist, wobei jedes Fahrwerk einen Antrieb in Form eines Elektromotors aufweist, so dass beide Elektromotoren parallel angesteuert und angetrieben werden, sowie mit einer Vorrichtung zur Erfassung eines Schräglaufs der Kranbrücke versehen ist, die in den Antrieb eines des Fahrwerke zur Behebung des Schräglaufs regelnd eingreift, wobei die Vorrichtung den Schräglauf der Kranbrücke relativ zur Längserstreckung der Laufschiene zwischen der Kranbrücke und einem der Fahrwerke mittels einer Differenzschaltung bestimmt und die Drehzahl des Elektromotors des Antriebs des einen der Fahrwerke entsprechend erhöht oder erniedrigt wird, dadurch gekennzeichnet, dass die Vorrichtung zwei als Schalter ausgebildete sich gegenüberliegende Anschläge, die ausrichtungsfest zum Fahrwerk oder zur Kranbrücke angeordnet sind, und einen Stößel aufweist, der sich zwischen den Anschlägen erstreckt und ausrichtungsfest zur Kranbrücke oder zum Fahrwerk angeordnet ist.

Die Vorrichtung kann dann die zuvor beschriebenen Merkmale aufweisen.
Weitere Einzelheiten und Vorteile der Erfindung ergeben sich aus der nachfolgenden Beschreibung eines Ausführungsbeispiels anhand der Zeichnung. Es zeigen:
Fig. 1 eine perspektivische und schematische Ansicht eines Einträgerhängekrans nach dem Stand der Technik zur Veranschaulichung;
Fig. 2 eine schematische Ansicht eines erfindungsgemäßen Einträgerhängekrans in drei möglichen Stellungen;
Fig. 3 eine detailliertere Ansicht auf die Anordnungen aus Figur 2;
Fig. 4 ein schematisches Blockschaltbild der Antriebsregelung beim Einträgerhängekran aus Figur 1 und
Fig. 5 eine Detailansicht einer Ausführungsform der Vorrichtung zur Verhinderung des Schräglaufs.
Zur Veranschaulichung ist in der Figur 1 ein Einträgerhängekran nach dem Stand der Technik gezeigt.

Mittels Aufhängevorrichtungen 1 sind im Wesentlichen horizontal verlaufende und nach unten offene c-förmig profilierte Schienen 2 an Tragelementen 3 aufgehängt. Die Tragelemente 3 sind z.B. die Hallendecke oder als Doppel-T-Träger ausgebildet. Da das vorliegende Ausführungsbeispiel einen Einträgerhängekran betrifft, sind zwei im Wesentlichen horizontal, parallel und mit Abstand zueinander verlaufende erste Schienen 2a vorgesehen, die als Laufschienen des Einträgerhängekrans dienen, und eine zweite Schiene 2b, die eine Kranschiene oder Kranbrücke T bildet, die im Wesentlichen quer zu den ersten Schienen 2a ausgerichtet und entlang der ersten Schienen 2a in Z Richtung verfahrbar ist.

Hierzu ist die zweite Schiene 2b über zwei Aufhängevorrichtungen 6 jeweils an einem nicht erkennbaren innerhalb der ersten Schienen 2a verfahrbaren Fahrwerk 7 aufgehängt.

An der zweiten Schiene 2b ist in üblicher Weise ein Hebezeug 4 wie ein Ketten- oder Seilzug aufgehängt und mit einem weiteren nicht erkennbaren Fahrwerk entlang der zweiten Schiene 2b in X Richtung verfahrbar.

Das Hebezeug 4 ist über einen an dem Hebezeug 4 aufgehängten Hängeschalter 5 steuerbar. Sein Haken H ist in Y Richtung heb- und senkbar.

Anhand der Figuren 2 bis 5 wird nun ein erfindungsgemäßer Hängekran bzw. die Vorrichtung zur Schräglaufvermeidung erläutert.

Figur 2 zeigt schematisch den Hängekran mit dem Hebezeug 4 an der Kranbrücke T an den Laufschienen 2a. Die Kranbrücke T ist wie bereits angedeutet mittels der Fahrwerke 7 in Z Richtung verfahrbar. Die Fahrwerke weisen jeweils einen Elektromotor M1 bzw. M2 auf, die parallel angesteuert werden. Beide Motoren erhalten die Fahrsignale von den Steuerschaltern. Der Elektromotor M2 wird dazu zwecks Schräglaufkorrektur mittels einer Vorrichtung S angesteuert.

In Figur 2 sind drei mögliche Stellungen des Hängekrans dargestellt: Gleichlauf (A), Schräglauf mit Nachlauf der Kranbrücke an der Seite mit Motor M2 (B) und Schräglauf mit Nachlauf der Kranbrücke an der Seite mit Motor M1 (C).

In Figur 3 sind diese drei Möglichkeiten erneut dargestellt, wobei nun die Vorrichtung S prinzipiell dargestellt ist.

Die Vorrichtung S umfasst im Wesentlichen einen Stößel 9, der fluchtend und ausrichtungsfest mit der Kranbrücke T angeordnet ist. Er gibt also immer die Ausrichtung der Kranbrücke wieder.

Der Stößel 9 durchgreift zwei gegenüberliegende Mikroschalter 8, 10, die in ihrer Ausrichtung zur Laufschiene 2a bzw. Fahrwerk 7 fixiert sind.

Deren Betätigungstaster sind dabei gegenüberliegend so angeordnet, dass sie vom Stößel 9 gleichzeitig oder alternativ betätigbar sind, je nachdem ob die Kranbrücke T geradeaus läuft oder schräg läuft, d.h. ihre Betätigungstaster liegen gegenüber und sind einander zugewandt.

Man erkennt, dass beim Geradeauslauf beide Schalter 8, 10 gleichmäßig vom Stößel 9 beaufschlagt werden (Fall A). Wenn die Kranbrücke T schräg läuft wird dagegen einer der Schalter 8, 10 stärker und der andere schwächer oder gar nicht beaufschlagt (Fall B bzw. C), so dass die entsprechenden Signale in die Antriebssteuerung 11 des Motors M2 fließen können, um diesen zu beschleunigen oder abzubremsen.

In Figur 4 ist die Antriebssteuerung 11 der Motoren M1 und M2 noch mal dargestellt.

Der Bediener gibt über den Hängeschalter 5 eine Bewegung (Sollgeschwindigkeit und Richtung) der Kranbrücke T vor, wozu die Motoren M1, M2 der Fahrwerke 7a, b über Steuerungen 11a, b geregelt werden.

Dabei wird die Sollgeschwindigkeit des auf Schräglauf überwachten Motors M2 des einen Fahrwerks 7b noch hinsichtlich des Schräglaufs durch die Vorrichtung S korrigiert. Die Sollgeschwindigkeit wird also entweder erhöht (Nachlaufen) oder verringert (Vorlaufen), je nachdem welcher Schalter 8, 10 betätigt wird.

In Figur 5 ist ein Ausführungsbeispiel im Bereich des überwachten Fahrwerks 7 dargestellt.

Das Fahrwerk 7 läuft in der hohlen Laufschiene 2 und hält die Kranbrücke T.

An dem Fahrwerk 7 ist als Teil der Vorrichtung S ein Winkelblech 9 als Stößel befestigt, das seitlich um etwa 90 Grad von dem Fahrwerk absteht, also parallel zu Ausrichtung der Kranbrücke T beim Geradeauslauf verläuft.

An dem Kopfteil der Kranbrücke T sind die beiden Schalter 8, 10 fixiert und liegen jeweils an einer Seite des Winkelblechs 9. Dazu sind sie jeweils auf einem etwa waagerechten Schenkel 12a, b eines Tragblechs 12 angeordnet, das im Schnitt etwa die Form eines U mit abgewinkelten Endschenkeln aufweist. Die Schalter 8, 10 sind somit gegenüberliegend auf den abgewinkelten Endschenkeln angeordnet, wobei ihre Betätigungstaster zum Winkelblech 9 zeigen.

Das Tragblech 12 ist über ein am Kopfteil der Kranbrücke T angeschraubtes Halteteil 13 befestigt.

Somit wird ein Schräglaufen durch Schrägstellung der Kranbrücke direkt über das Winkelblech 9 an die Schalter 8, 10 weitergegeben.

### Bezugszeichenliste

- 1: Aufhängevorrichtung
- 2a, 2b: Schiene
- 3: Tragelemente
- 4: Hebezeug
- 5: Hängeschalter
- 6: Aufhängevorrichtung
- 7a, 7b: Fahrwerk
- 8: Schalter
- 9: Stößel, Winkelblech
- 10: Schalter
- 11: Antriebsregelung
- 12: Tragblech
- 13: Halteteil
- T: Kranbrücke
- S: Vorrichtung zur Schräglauferfassung
- M1, M2: Elektromotor
- H: Haken

## Patentansprüche

1. Hängekran mit zwei abgehängten parallelen Laufschienen (2a, 2b), die jeweils eine Lauffläche für ein angetriebenes Fahrwerk (7a, 7b) ausbilden, und mit einer Kranbrücke (T), die beidseitig an den Fahrwerken (7a, 7b) aufgehängt ist, wobei jedes Fahrwerk (7a, 7b) einen Antrieb in Form eines Elektromotors (M1, M2) aufweist, so dass beide Elektromotoren (M1, M2) parallel ansteuerbar und darüber beide Fahrwerke (7a, 7b) antreibbar sind, sowie mit einer Vorrichtung (S) zur Erfassung eines Schräglaufs der Kranbrücke (T), die in den Antrieb eines der Fahrwerke (7b) zur Behebung des Schräglaufs regelnd eingreift, wobei die Vorrichtung (S) die Schrägstellung der Kranbrücke (T) relativ zu dem einen der Fahrwerke (7b) aufnimmt, wozu die Vorrichtung (S) zwischen der Kranbrücke (T) und dem einen der Fahrwerke (7b) angeordnet ist, eine Relativbewegungserfassung mittels einer Sensorvorrichtung umfasst, wobei die Sensorvorrichtung ausgestaltet ist, um die Differenz der von Sensoren kommenden Signale auszuwerten, um hierüber die Schrägstellung mittels einer Differenzschaltung zu bestimmen und in eine Antriebsregelung (11) derart einfließen zu lassen, dass zur Behebung des Schräglaufs die Vorrichtung (S) die Drehzahl des Elektromotors (M2) des Antriebs des einen der Fahrwerke (7b) über die Antriebsregelung (11) erhöht oder erniedrigt, **dadurch gekennzeichnet, dass** die Sensorvorrichtung zwei relativ zu einander bewegliche Einheiten umfasst, und eine erste der Einheiten zwei als Schalter (8, 10) ausgebildete sich gegenüberliegende Anschläge, die ausrichtungsfest zu dem einen der Fahrwerke (7b) oder zur Kranbrücke (T) angeordnet sind, und eine zweite der Einheiten einen Stößel (9) aufweist, der sich zwischen den Anschlägen erstreckt und ausrichtungsfest zur Kranbrücke (T) oder zu dem einen der Fahrwerke (7b) angeordnet ist.

2. Hängekran nach Anspruch 1, **dadurch gekennzeichnet, dass** die Anschläge als Mikroschalter ausgebildet sind.

3. Hängekran nach Anspruch 1, **dadurch gekennzeichnet, dass** die Anschläge als Linearschalter, insbesondere Linearpotentiometer, ausgebildet sind.

4. Hängekran nach einem der Ansprüche 1 bis 3, **dadurch gekennzeichnet, dass** die Anschläge und der Stößel (9) derart zueinander angeordnet sind, dass die Anschläge in der nicht Schräglaufstellung von dem Stößel (9) kontaktiert werden.

5. Hängekran nach einem der Ansprüche 1 bis 4, **dadurch gekennzeichnet, dass** die Anschläge (8, 10) und der Stößel (9) derart zueinander angeordnet sind, dass einer der Anschläge in der Schräglaufstellung von dem Stößel (9) kontaktiert wird.

6. Hängekran nach einem der Ansprüche 1 bis 5, **dadurch gekennzeichnet, dass** die Sensorvorrichtung ausgestaltet ist, um je nach Kontaktierung der Anschläge die Drehzahl des Antriebs des einen der Fahrwerke (7b) über die Antriebsregelung (11) zu erhöhen oder zu erniedrigen.

7. Verfahren zur Vermeidung eines Schräglaufs einer Kranbrücke (T) eines Hängekrans, wobei der Hängekran mit zwei abgehängten Laufschienen (2a, 2b), die jeweils eine Lauffläche für ein angetriebenes Fahrwerk (7a, 7b) ausbilden, und mit der Kranbrücke (T), die beidseitig an den Fahrwerken (7a, 7b) aufgehängt ist, wobei jedes Fahrwerk (7a, 7b) einen Antrieb in Form eines Elektromotors (M1, M2) aufweist, so dass beide Elektromotoren (M1, M2) parallel angesteuert und angetrieben werden, sowie mit einer Vorrichtung (S) zur Erfassung eines Schräglaufs der Kranbrücke (T) versehen ist, die in den Antrieb eines der Fahrwerke (7b) zur Behebung des Schräglaufs regelnd eingreift, wobei die Vorrichtung (S) den Schräglauf der Kranbrücke (T) relativ zur Längserstreckung der Laufschiene (2a, 2b) zwischen der Kranbrücke (T) und einem der Fahrwerke (7b) mittels einer Differenzschaltung bestimmt und die Drehzahl des Elektromotors (M2) des Antriebs des einen der Fahrwerke (7b) entsprechend erhöht oder erniedrigt wird, **dadurch gekennzeichnet, dass** die Vorrichtung (S) zwei als Schalter (8, 10) ausgebildete sich gegenüberliegende Anschläge, die ausrichtungsfest zum Fahrwerk (7b) oder zur Kranbrücke (T) angeordnet sind, und einen Stößel (9) aufweist, der sich zwischen den Anschlägen erstreckt und ausrichtungsfest zur Kranbrücke (T) oder zum Fahrwerk (7b) angeordnet ist.

## Claims

1. Suspension crane comprising two suspended parallel running rails (2) which each form a running surface for a driven running gear unit (7a, 7b), and comprising a crane bridge (T) which is suspended from the running gear units (7a, 7b) on both sides, wherein each running gear unit (7a, 7b) has a drive in the form of an electric motor (M1, M2), so that both electric motors (M1, M2) can be controlled in parallel and both running gear units (7a, 7b) can be driven thereby, and comprising a device (S) for detecting a skew of the crane bridge (T) which intervenes in a controlling manner into the drive of one of the running gear units (7b) to rectify the skew, wherein the device (S) records the skewed position of the crane bridge (T) relative to the one of the running gear units (7b), for which reason the device (S) is arranged between the crane bridge (T) and the one of the running gear units (7b), comprises relative movement detection by means of a sensor device, wherein the sensor device is configured to evaluate the difference in the signals coming from the sensors in order thereby to determine the skew position by means of a differential circuit and to cause same to influence a drive controller (11) such that in order to rectify the skew the device (S) increases or decreases the rotational speed of the electric motor (M2) of the drive of the one of the running gear units (7b) via the drive controller (11), **characterised in that** the sensor device comprises two units which are movable relative to one another and a first one of the units has two mutually opposite stops, which are designed as switches (8, 10) and are arranged with fixed orientation with respect to the one of the running gear units (7b) or with respect to the crane bridge (T), and a second one of the units has a push rod (9) which extends between the stops and is arranged with fixed orientation with respect to the crane bridge (T) or with respect to the one of the running gear units (7b).

2. Suspension crane as claimed in claim 1, **characterised in that** the stops are designed as micro-switches.

3. Suspension crane as claimed in claim 1, **characterised in that** the stops are designed as linear switches, in particular linear potentiometers.

4. Suspension crane as claimed in any one of claims 1 to 3, **characterised in that** the stops and the push rod (9) are arranged with respect to one another such that in the non-skewed position the stops are contacted by the push rod (9).

5. Suspension crane as claimed in any one of claims 1 to 4, **characterised in that** the stops (8, 10) and the push rod (9) are arranged with respect to one another such that in the skewed position one of the stops is contacted by the push rod (9).

6. Suspension crane as claimed in any one of claims 1 to 5, **characterised in that** the sensor device is configured to increase or decrease the rotational speed of the drive of the one of the running gear units (7b) via the drive controller (11) depending upon the contacting of the stops.

7. Method for preventing a crane bridge (T) of a suspension crane from skewing, wherein the suspension crane is provided with two suspended running rails (2a, 2b), which each form a running surface for a driven running gear unit (7a, 7b), and with the crane bridge (T) which is suspended from the running gear units (7a, 7b) on both sides, wherein each running gear unit (7a, 7b) has a drive in the form of an electric motor (M1, M2), so that both electric motors (M1, M2) are controlled and driven in parallel, and with a device (S) for detecting a skew of the crane bridge (T) which intervenes in a controlling manner into the drive of one of the running gear units (7b) to rectify the skew, wherein the device (S) determines the skew of the crane bridge (T) relative to the longitudinal extension of the running rail (2a, 2b) between the crane bridge (T) and one of the running gear units (7b) by means of a differential circuit and the rotational speed of the electric motor (M2) of the drive of the one of the running gear units (7b) is correspondingly increased or decreased, **characterised in that** the device (S) has two mutually opposite stops, which are designed as switches (8, 10) and are arranged with fixed orientation with respect to the running gear unit (7b) or with respect to the crane bridge (T), and a push rod (9) which extends between the stops and is arranged with fixed orientation with respect to the crane bridge (T) or with respect to the running gear unit (7b).

## Revendications

1. Pont roulant suspendu comprenant deux rails de roulement (2a, 2b) parallèles suspendus formant chacun une surface de roulement destinée à un mécanisme de roulement entraîné (7a, 7b) et un pont de grue (T) suspendu des deux côtés au niveau des mécanismes de roulement (7a, 7b), chaque mécanisme de roulement (7a, 7b) comportant un entraînement se présentant sous la forme d'un moteur électrique (M1, M2) de sorte que les deux moteurs électriques (M1, M2) puissent être entraînés en parallèle et que les deux mécanismes de roulement (7a, 7b) puissent être entraînés par eux, et un dispositif (S), destiné à détecter une inclinaison du pont de grue (T), qui intervient de manière régulatrice dans l'entraînement de l'un des mécanismes de roulement (7b) pour corriger l'inclinaison, le dispositif (S) recevant la position inclinée du pont de grue (T) par rapport à l'un des mécanismes de roulement (7b), ce pour quoi le dispositif (S) est disposé entre le pont de grue (T) et l'un des mécanismes de roulement (7b), une détection de mouvement relatif étant effectuée au moyen d'un dispositif de détection, le dispositif de détection étant conçu pour évaluer la différence des signaux provenant de capteurs pour déterminer ainsi la position inclinée au moyen d'un circuit de différence et pour l'incorporer dans une régulation d'entraînement (11) de manière à ce que, pour corriger l'inclinaison, le dispositif (S) augmente ou réduise la vitesse de rotation du moteur électrique (M2) de l'entraînement de l'un des mécanismes de roulement (7b) par le biais de la régulation d'entraînement (11), **caractérisé en ce que** le dispositif de détection comprend deux unités mobiles l'une par rapport à l'autre, **en ce qu'**une première unité comprend deux butées opposées, conçues comme des commutateurs (8, 10) et orientées de manière fixe par rapport à l'un des mécanisme de roulement (7b) ou au pont de grue (T), et **en ce qu'**une deuxième unité comprend un coulisseau (9) qui s'étend entre les butées et qui est orienté de manière fixe par rapport au pont de grue (T) ou à l'un des mécanismes de roulement (7b).

2. Pont roulant suspendu selon la revendication 1, **caractérisé en ce que** les butées sont conçues comme des micro-commutateurs.

3. Pont roulant suspendu selon la revendication 1, **caractérisé en ce que** les butées sont conçues comme des commutateurs linéaires, notamment des potentiomètres linéaires.

4. Pont roulant suspendu selon l'une des revendications 1 à 3, **caractérisé en ce que** les butées et le coulisseau (9) sont disposés l'un par rapport à l'autre de manière à ce que, dans la position non inclinée, le coulisseau (9) vienne en contact avec les butées.

5. Pont roulant suspendu selon l'une des revendications 1 à 4, **caractérisé en ce que** les butées (8, 10) et le coulisseau (9) sont disposés l'un par rapport à l'autre de manière à ce que, en position inclinée, le coulisseau (9) vienne en contact avec l'une des butées.

6. Pont roulant suspendu selon l'une des revendications 1 à 5, **caractérisé en ce que** le dispositif de détection est conçu pour augmenter ou réduire, selon le contact des butées, la vitesse de rotation de l'entraînement de l'un des mécanismes de roulement (7b) par le biais de la régulation d'entraînement (11).

7. Procédé permettant d'éviter une inclinaison d'un pont de grue (T) d'un pont roulant suspendu, le pont roulant suspendu comprenant deux rails de roulement (2a, 2b) suspendus formant chacun une surface de roulement destinée à un mécanisme de roulement entraîné (7a, 7b) et le pont de grue (T) suspendu des deux côtés au niveau des mécanismes de roulement (7a, 7b), chaque mécanisme de roulement (7a, 7b) comportant un entraînement se présentant sous la forme d'un moteur électrique (M1, M2) de sorte que les deux moteurs électriques (M1, M2) puissent être commandés et entraînés en parallèle, et un dispositif (S), destiné à détecter une inclinaison du pont de grue (T), qui intervient de manière régulatrice dans l'entraînement de l'un des mécanismes de roulement (7b) pour corriger l'inclinaison, le dispositif (S) déterminant la position inclinée du pont de grue (T) par rapport à l'extension longitudinale du rail (2a, 2b) entre le pont de grue (T) et l'un des mécanismes de roulement (7b) au moyen d'un circuit de différence et augmentant ou réduisant de manière appropriée la vitesse de rotation du moteur électrique (M2) de l'entraînement de l'un des mécanismes de roulement (7b), **caractérisé en ce que** le dispositif (S) comprend deux butées opposées, conçues comme des commutateurs (8, 10) et orientées de manière fixe par rapport au mécanisme de roulement (7b) ou au pont de grue (T), et comprend un coulisseau (9) qui s'étend entre les butées et qui est orienté de manière fixe par rapport au pont de grue (T) ou au mécanisme de roulement (7b).
